# EUROPÄISCHE PATENTSCHRIFT

(11) **EP 3 821 137 B1**
(45) Veröffentlichungstag und Bekanntmachung des Hinweises auf die Patenterteilung: **12.03.2025**
(21) Anmeldenummer: 19770019.8
(22) Anmeldetag: 13.09.2019
(51) Int. Cl.: F15B 15/14

(54) **KOLBEN-ZYLINDER-EINHEIT FÜR EINE ARBEITSMASCHINE**
PISTON-CYLINDER UNIT FOR A WORKING MACHINE
VÉRIN POUR UNE MACHINE DE TRAVAIL

(30) Priorität: 20.09.2018 DE 102018123184
(43) Veröffentlichungstag der Anmeldung: 19.05.2021
(73) Patentinhaber: Liebherr-Components Kirchdorf GmbH, 88457 Kirchdorf (DE)
(72) Erfinder: STUCKE, Michael, 89075 Ulm (DE)
(74) Vertreter: Laufhütte, Dieter
(86) Internationale Anmeldenummer: PCT/EP2019/074440
(87) Internationale Veröffentlichungsnummer: WO 2020/058102

(56) Entgegenhaltungen:
- CN-A- 104 315 149
- CN-A- 105 697 444
- CN-U- 202 690 575
- FR-A- 1 206 366
- US-A1- 2015 247 514

## Beschreibung

Die Erfindung betrifft eine Kolben-Zylinder-Einheit für eine Arbeitsmaschine mit wenigstens einem Zylinder und einer darin verschieblich gelagerten Kolbenstange, wobei im Bereich der Zylinderöffnung wenigstens ein Kolbenstangenlager zur Lagerung bzw. Führung der Kolbenstange vorgesehen ist.

Kolben-Zylinder-Einheiten für Hydraulik- bzw. Pneumatikzylinder sind hinreichend bekannt. Im Bereich des Austritts der Kolbenstange aus dem Zylindergehäuse wird ein Lager bzw. eine Führung vorgesehen, bspw. in Form einer in das Zylindergehäuse eingesetzten Lagerbuchse. In den Figuren 1-3 sind unterschiedliche Ausführungsformen gattungsgemäßer Zylinder mit Kolbenstangenlager dargestellt. Figur 1 zeigt einen Querschnitt durch das Zylindergehäuse 1 im Bereich der Zylinderöffnung, in diese eine Lagerbuchse 3 eingesetzt ist. Die Lagerbuchse ist mit einem Außengewinde 3a versehen, um die Lagerbuchse 3 in den mit einem Innengewinde versehenen Öffnungsbereich des Zylinders 1 einzuschrauben. Als Alternative sind Lagerbuchsen 5 (s. Figur 2) bekannt, die lediglich in die Zylinderöffnung eingeschoben werden und über separate 5-kant Halteschrauben 6 fixiert werden.

CN104315149A zeigt eine Kolben-Zylinder-Einheit gemäß dem Oberbegriff des Anspruchs 1.

Anwendungsabhängig besteht der Wunsch nach einer in den Zylinder integrierten Sensorik, sei es zur Druck- oder auch Längen- bzw. Positionsmessung. Gewünscht ist eine direkte Integration der Sensoreinheit in die Lagerbuchse, notwendige Energie- und Signalleitungen der Sensoreinheit müssen dann über Kanäle der Lagerbuchse bzw. des Zylindergehäuses herausgeführt werden. Problematisch ist dies insbesondere bei der Ausführungsform gemäß Figur 1, denn die mit einem Außengewinde 3a versehene Buchse 3 bietet weder ausreichend Platz für die Sensoreinheit noch entsprechende Leitungskanäle. Aus diesem Grund wird die Lagerbuchse wie in Figur 3 gezeigt, in Axialrichtung verlängert. Durch das Herausragen der Lagerbuchse 7 aus der Zylinderöffnung wird jedoch nachteilig der Kolbenhub verkürzt.

Die Idee der vorliegenden Erfindung besteht nun darin, eine alternative Lösung für eine Kolben-Zylinder-Einheit bzw. Kolbenstangenlagerung aufzuzeigen, die eine einfache und bessere Integration einer beliebigen Komponente, insbesondere einer entsprechenden Sensoreinheit erlaubt.

Gelöst wird diese Aufgabe durch eine Kolben-Zylinder-Einheit gemäß den Merkmalen des Anspruchs 1. Vorteilhafte Ausgestaltungen der Kolben-Zylinder-Einheit sind Gegenstand der abhängigen Ansprüche.

Erfindungsgemäß wird hierbei vorgeschlagen, das eingesetzte Kolbenstangenlager mindestens zweiteilig auszuführen, wobei das Kolbenstangenlager aus wenigstens einem Steckteil besteht, das in die Zylinderöffnung einsetzbar bzw. eingesetzt ist, und wenigstens ein Schraubteil mit Gewinde umfasst, das mit der Zylinderwand verschraubbar bzw. verschraubt ist und zur Fixierung des Steckteils innerhalb des Zylinders dient. Erfindungsgemäß umfasst das Steckteil eine integrale Sensoreinheit.

Das Steckteil ist lediglich in die Zylinderöffnung eingeschoben bzw. eingesetzt. Das Schaubteil ist mit passendem Gewinde ausgeführt und greift in ein komplementäres Gewinde des Zylindergehäuses ein. Bspw. sieht das Schraubteil ein Aussengewinde vor, das mit einem Innengewinde des Zylinders im Bereich der Zylinderöffnung zusammenwirkt. Durch das Einschrauben wird das Schraubteil in Axialrichtung gegen das Steckteil bewegt und sorgt somit für eine ausreichende Fixierung des Steckteils innerhalb der Zylinderöffnung.

Der zweiteilige Aufbau der Lagerbüchse sorgt dafür, dass eine Sensoreinheit in dem Steckteil untergebracht wird.

Gemäß bevorzugter Ausführung ist das Kolbenstangenlager als zweiteilige Lagerbuchse ausgeführt. Vorzugsweise wird der Aussenumfang der Lagerbuchse durch die zusammengesetzten Lagerteile gebildet, während der Innenumfang, der die Kolbenstange aufnimmt, lediglich durch eines der Lagerteile geformt wird.

Bevorzugt wird eine Ausführung des Schraubteils als Gewindering mit Aussengewinde. Ferner sieht das Steckteil besonders bevorzugt einen zylindrischen Vorsprung vor, auf diesen der Gewindering aufgesetzt ist. Beim Einschrauben bringt der Gewindering eine in Axialrichtung wirkende Kraft auf das Steckteil auf, wodurch dieses in die Zylinderöffnung hinein gedrückt wird. Insbesondere umfasst das Steckteil eine entsprechende Anschlagsfläche für das Schraubteil bzw. den Gewindering. Denkbar ist eine Ausführung des Steckteils mit einem zylindrischen Vorsprung zur Aufnahme des Gewinderings und einer stufenartigen Durchmesservergrößerung auf den Aussendurchmesser des Lagers als Anschlagsfläche.

Für die Ausleitung entsprechender Anschlussleitungen der integralen Sensoreinheit besteht die Möglichkeit, wenigstens eine radiale Bohrung in dem Steckteil vorzusehen.

Durch die Integration der Sensoreinheit in das Steckteil stören entsprechende Gewindeausführungen nicht bei der Platzierung der Radialbohrung, denn diese sind stattdessen am Schraubteil der Lagerbuchse vorgesehen. Denkbar ist es auch, dass innerhalb der Radialbohrung die gesamte Sensoreinheit inklusive Anschlussleitungen einschraubbar ist. Als Anschlussleitungen werden sowohl Signalleitungen als auch Energieversorgungsleitungen verstanden.

Alternativ kann vorgesehen sein, dass das Steckteil, eine Axialbohrung zur Ausleitung ein oder mehrerer Anschlussleitungen der Sensoreinheit umfasst. Diese können dann stirnseitig im Bereich der Zylinderöffnung austreten.

Bei der beanspruchten Kolben-Zylinder-Einheit handelt es sich vorzugsweise um einen Hydraulikzylinder oder auch Pneumatikzylinder.

Neben der Zylindereinheit betrifft die vorliegende Erfindung auch eine Arbeitsmaschine mit einer erfindungsgemäßen Kolben-Zylinder-Einheit. Demzufolge ergeben sich für die Arbeitsmaschine dieselben Vorteile und Eigenschaften, wie sie bereits vorstehend anhand der erfindungsgemäßen Kolbenzylindereinheit erläutert wurden. Auf eine wiederholende Beschreibung wird aus diesem Grund verzichtet.

Die Arbeitsmaschine kann ein Kran oder eine Erdbewegungsmaschine bzw. sonstige Baumaschine sein.

Weitere Vorteile und Eigenschaften der Erfindung sollen nachfolgend anhand der in den Zeichnungen dargestellten Ausführungsbeispiele näher erläutert werden. Es zeigen:
- Figuren 1-3:: unterschiedliche Varianten einer Kolben-Zylinder-Einheit gemäß dem Stand der Technik,
- Figur 4:: eine Schnittdarstellung einer erfindungsgemäßen Kolben-Zylinder-Einheit im Bereich der Lagerbuchse,
- Figur 5:: eine Schnittdarstellung einer weiteren Ausführungsform der erfindungsgemäßen Kolben-Zylinder-Einheit im Bereich der Lagerbuchse und
- Figur 6:: perspektivische Darstellungen der zweiteiligen Lagerbuchse gemäß der Ausführungsform aus Figur 5.

Figur 4 zeigt ein erstes Ausführungsbeispiel der erfindungsgemäßen Kolben-Zylinder-Einheit. Diese umfasst das Zylindergehäuse 10 und eine aus dem Zylindergehäuse 10 austretende Kolbenstange 20, die in axialer Richtung verschieblich gelagert ist. Im Bereich der Zylinderöffnung ist die erfindungsgemäße zweiteilige Lagerbuchse 30 in das Zylindergehäuse 10 eingesetzt. Die Lagerbuchse 30 setzt sich aus einem ersten Lagerteil 31 in Form des Gewinderings 31 und dem zweiten Lagerteil in Form der Steckbuchse 32 zusammen.

Die Steckbuchse 32 wird bei der Montage des Zylinders in die Zylinderöffnung eingesetzt, insbesondere bis die Anschlagskante 32a an einer Anschlagsfläche des Zylindergehäuses 10 anschlägt und ein weiteres Eindringen der Lagerbuchse 30 in den Zylinder 10 verhindert. Integraler Bestandteil der Steckbuchse 32 ist die Sensoreinheit 40, die in einen dafür vorgesehenen Hohlraum des Lagerteils 32 eingesetzt ist. Über wenigstens eine Axialbohrung 41 lassen sich etwaige Anschlussleitungen der Sensoreinheit 40 an der Stirnseite des Lagerteils 32 aus dem Zylindergehäuses 10 herausführen. Ferner sieht die Steckbuchse 32 einen zylindrischen Vorsprung 32c vor, auf diesen der Gewindering 31 koaxial aufgebracht werden kann.

Der Gewindering 31 selbst umfasst zumindest ein Außengewinde 31a, das mit einem komplementären Innengewinde des Zylindergehäuses 10 in Eingriff steht.

Durch Eindrehen des Gewinderings 31 wird dieser in axialer Richtung in das Zylindergehäuse 10 hinein bewegt, bis der Gewindering 31 an der Anschlagsfläche 32b der Steckbuchse 32 anschlägt und diesen in Axialrichtung mitnimmt und mit seiner Anschlagskante 32a gegen den Gehäusevorsprung presst. Hierdurch wird eine ausreichende Fixierung der Steckbuchse 32 innerhalb des Zylinders 10 gewährleistet. Durch die zweiteilige Ausführung der Lagerbuchse 30 kann zudem sehr einfach Platz für die Sensoreinheit 40 geschaffen werden.

Ein alternatives Ausführungsbeispiel der Lagerbuchse 30 ist in der Darstellung gemäß Figur 5 gezeigt. Der Unterschied dieser Lagerbuchse 30' besteht darin, dass die Steckbuchse 32' zwar ebenfalls eine integrierte Sensoreinheit 40' umfasst. Diese ist allerdings mit ihren Anschlussleitungen 41' in eine Radialbohrung 50 der Steckbuchse 32' eingeschraubt, so dass auch sämtliche Sensorleitungen 41' in Radialrichtung aus dem Zylindergehäuse 10 herausgeführt sind.

Die Figuren 6 und 7 zeigen nochmals perspektivische Darstellungen der erfindungsgemäßen Lagerbuchse 30 gemäß der Ausführungsform aus Figur 4. Die obigen Abbildungen zeigen die zerlegte Lagerbuchse mit dem Steckteil 32 als auch dem Gewindering 31. Figur 7 zeigt die zusammengesetzte Lagerbuchse 30.

## Patentansprüche

1. Kolben-Zylinder-Einheit mit einem Zylinder (10) und einer darin verschieblich gelagerten Kolbenstange, wobei im Bereich der Zylinderöffnung wenigstens ein Kolbenstangenlager (30, 30') zur Lagerung bzw. Führung der Kolbenstange (20) vorgesehen ist, wobei das Kolbenstangenlager (30, 30') mindestens zweiteilig ausgeführt ist, wobei das Kolbenstangenlager (30, 30') aus wenigstens einem Steckteil (32, 32') besteht, das in die Zylinderöffnung einsetzbar bzw. eingesetzt ist, und wenigstens ein Schraubteil (31, 31') mit Gewinde (31a, 31a') umfasst, das mit der Zylinderwand verschraubbar bzw. verschraubt ist und zur Fixierung des Steckteils (32, 32') innerhalb des Zylinders (10) dient, **dadurch gekennzeichnet,**
**dass** das Steckteil (32) eine integrale Sensoreinheit (40, 40') umfasst.

2. Kolben-Zylindereinheit nach Anspruch 1, **dadurch gekennzeichnet, dass** das Kolbenstangenlager (30, 30') eine mindestens zweiteilige Buchse ist.

3. Kolben-Zylinder-Einheit nach Anspruch 1 oder 2, **dadurch gekennzeichnet, dass** das Schraubteil (31, 31') ein Gewindering ist, der auf einem zylindrischen Vorsprung (32c) des Steckteils (32, 32') sitzt, und beim Verschrauben mit der Zylinderwandung in axialer Richtung gegen eine Anschlagsfläche (32b) des Steckteils (32, 32') bewegt wird.

4. Kolben-Zylinder-Einheit nach einem der vorhergehenden Ansprüche, **dadurch gekennzeichnet, dass** das Steckteil (32') eine radiale Bohrung (50) zur Ausleitung ein oder mehrerer Anschlussleitungen der Sensoreinheit (40') und zur Aufnahme der gesamten Sensoreinheit (40') umfasst, wobei die Radialbohrung (50) ein Gewinde vorsieht, das mit einem Gewinde der Sensoreinheit (40') in Eingriff steht.

5. Kolben-Zylinder-Einheit nach einem der Ansprüche 1 bis 3, **dadurch gekennzeichnet, dass** das Steckteil (32) eine Axialbohrung (41) zur Ausleitung ein oder mehrerer Anschlussleitungen der Sensoreinheit (40) im Bereich der Zylinderöffnung umfasst.

6. Kolben-Zylinder-Einheit nach einem der vorhergehenden Ansprüche, **dadurch gekennzeichnet, dass** es sich bei der Kolben-Zylinder-Einheit um einen Hydraulik- oder Pneumatikzylinder handelt.

7. Arbeitsmaschine mit einer Kolben-Zylinder-Einheit gemäß einem der vorhergehenden Ansprüche.

## Claims

1. Piston-cylinder unit having a cylinder (10) and a piston rod movably mounted therein, wherein at least one piston bearing (30, 30') is provided in the region of the cylinder opening in order to support or guide the piston rod (20), wherein the piston rod bearing (30, 30') is formed in at least two parts, wherein the piston rod bearing (30, 30') consists of at least one plug-in part (32, 32'), which can be or is inserted into the cylinder opening, and comprises at least one screw part (31, 31') having a thread (31a, 31a'), which can be or is screwed to the cylinder wall and fixes the plug-in part (32, 32') inside the cylinder (10),
**characterised in that**
the plug-in part (32) comprises an integral sensor unit (40, 40').

2. Piston-cylinder unit according to claim 1, **characterised in that** the piston rod bearing (30, 30') is at least a two-part bushing.

3. Piston-cylinder unit according to claim 1 or 2, **characterised in that** the screw part (31, 31') is a threaded ring, which sits on a cylindrical protrusion (32c) of the plug-in part (32, 32'), and is moved in the axial direction against a stop surface (32b) of the plug-in part (32, 32') when it is screwed to the cylinder wall.

4. Piston-cylinder unit according to any one of the preceding claims, **characterised in that** the plug-in part (32') comprises a radial bore (50) for discharging one or more connecting lines of the sensor unit (40') and for receiving the entire sensor unit (40'),
wherein the radial bore (50) provides a thread that engages with a thread of the sensor unit (40').

5. Piston-cylinder unit according to any one of claims 1 to 3, **characterised in that** the plug-in part (32) comprises an axial bore (41) for discharging one or more connection lines of the sensor unit (40) in the region of the cylinder opening.

6. Piston-cylinder unit according to any one of the preceding claims, **characterised in that** the piston-cylinder unit consists of a hydraulic or pneumatic cylinder.

7. Work machine having a piston-cylinder unit according to any one of the preceding claims.

## Revendications

1. Unité piston-cylindre avec un cylindre (10) et une tige de piston logée de manière coulissante dans celui-ci, au moins un palier de tige de piston (30, 30') étant prévu dans la zone de l'ouverture du cylindre pour loger ou guider la tige de piston (20), le palier de tige de piston (30, 30') étant réalisé au moins en deux parties, le palier de tige de piston (30, 30') étant constitué d'au moins une partie enfichable (32, 32') qui peut être insérée ou qui est insérée dans l'ouverture du cylindre, et comprenant au moins une partie vissable (31, 31') avec un filetage (31a, 31a'), qui peut être vissée ou qui est vissée avec la paroi du cylindre et sert à fixer la partie enfichable (32, 32') à l'intérieur du cylindre (10),
**caractérisée en ce que**
la partie enfichable (32) comprend une unité de détection intégrale (40, 40').

2. Unité piston-cylindre selon la revendication 1, **caractérisée en ce que** le palier de tige de piston (30, 30') est une douille en au moins deux parties.

3. Unité piston-cylindre selon la revendication 1 ou 2, **caractérisée en ce que** la partie vissable (31, 31') est une bague filetée qui repose sur une saillie cylindrique (32c) de la partie enfichable (32, 32') et qui, lors du vissage avec la paroi du cylindre, est déplacée dans la direction axiale contre une surface de butée (32b) de la partie enfichable (32, 32').

4. Unité piston-cylindre selon l'une quelconque des revendications précédentes, en ce que la partie enfichable (32') comprend un alésage radial (50) pour la sortie d'un ou plusieurs câbles de raccordement de l'unité de détection (40') et pour la réception de l'unité de détection (40') entière, l'alésage radial (50) fournissant un filetage qui est en prise avec un filetage de l'unité de détection (40').

5. Unité piston-cylindre selon l'une quelconque des revendications 1 à 3, **caractérisée en ce que** la partie enfichable (32) comprend un alésage axial (41) pour la sortie d'un ou de plusieurs câbles de raccordement de l'unité de détection (40) dans la zone de l'ouverture du cylindre.

6. Unité piston-cylindre selon l'une quelconque des revendications précédentes, **caractérisée en ce que** l'unité piston-cylindre consiste en un vérin hydraulique ou pneumatique.

7. Machine de travail avec une unité piston-cylindre selon l'une quelconque des revendications précédentes.
